# EUROPÄISCHE PATENTANMELDUNG

(11) **EP 4 745 305 A1**
(43) Veröffentlichungstag der Anmeldung: **20.05.2026**
(21) Anmeldenummer: 24213718.0
(22) Anmeldetag: 18.11.2024
(51) Int. Cl.: E02D 5/28, E02D 5/66, E02D 7/26, E02D 27/12

(54) **VERFAHREN UND VORRICHTUNG ZUR ERSTELLUNG EINER VERTIEFUNG MITTELS EINBRINGENS EINES DREH-RAMMROHRS**

(71) Anmelder: Marti Gründungstechnik AG, 3302 Moosseedorf (CH)
(72) Erfinder: Leuenberger, David, 3011 Bern (CH)
(74) Vertreter: BOVARD AG

(57) **Zusammenfassung**

Die vorliegende Erfindung bezieht sich auf ein Verfahren zur Erstellung einer Vertiefung mittels Einbringens eines Dreh-Rammrohrs in einen Baugrund durch Eindrehen oder Einrammen des Dreh-Rammrohrs in den Baugrund, wobei die Einbringmodalität des Dreh-Rammrohrs beliebig zwischen Eindrehen und Einrammen wechselbar ist. Die Erfindung bezieht sich zudem auf eine Vorrichtung zur Erstellung einer Vertiefung nach dem erfindungsgemässen Verfahren.

## Beschreibung

### Technisches Gebiet der Erfindung

Die vorliegende Erfindung bezieht sich auf ein Verfahren zur Erstellung einer Vertiefung mittels Einbringens eines Dreh-Rammrohrs in einen Baugrund durch Eindrehen oder Einrammen des Dreh-Rammrohrs in den Baugrund. Die Erfindung bezieht sich zudem auf eine Vorrichtung zur Erstellung einer Vertiefung nach dem erfindungsgemässen Verfahren.

### Stand der Technik

Bei der Konstruktion eines Bauwerks kann es vorkommen, dass sich der Baugrund in der Baugrubensohle des Bauwerks als nicht ausreichend tragfähig erweist und, bedingt dadurch, unverträglich grosse Setzungen zu erwarten sind. In solchen Fällen ist es üblich, die Lasten des Bauwerks durch Gründungspfähle auf tiefer liegende, tragfähigere Bodenschichten zu übertragen.

Zur Herstellung solcher Gründungs- oder Ortbetonpfähle wird über eine Bohr- oder Rammvorrichtung ein Bohr- oder Rammrohr, welches an der dem Baugrund zugewandten Seite mit einem im Wesentlichen spitz zulaufend oder flach ausgebildeten Ende versehen ist, in den Boden eingebracht. Die Einbringung eines Bohr- oder Rammrohrs geschieht hierbei üblicherweise durch eine Rotation des Rohrs um seine Längsachse unter hohem Vertikaldruck, sodass dieses in den Boden eingedreht bzw. eingebohrt wird, oder durch eine intervallartige Beaufschlagung des Rohrs mit einer hohen Vertikalkraft, sodass dieses in den Boden eingerammt wird. Sowohl im Falle des Eindrehens bzw. Einbohrens eines Bohrrohrs als auch im Falle des Einrammens eines Rammrohrs wird der Baugrund im Bereich des Bohr- oder Rammrohrs um das Volumen desselben weitgehend in radialer Richtung verdrängt und so ein Hohlraum im Baugrund für die Erstellung des Gründungs- oder Ortbetonpfahls geschaffen. Wenn durch den Bohr- oder Rammvorgang eine Endtiefe erreicht ist, kann eine vorgefertigte Pfahlarmierung, beispielsweise ein Bewehrungskorb, in das Bohr- oder Rammrohr eingesetzt und das Bohr- oder Rammrohr mit Beton ausgefüllt werden. Alternativ kann das Bohr- oder Rammrohr auch zuerst mit Beton ausgefüllt und die Pfahlarmierung nachträglich in den noch nicht ausgehärteten Beton eingesetzt werden. In beiden Fällen dient das Bohr- oder Rammrohr auch als Abstützung des Baugrund bis zur Einbringung des Betons. Nachdem der Beton in das Bohr- oder Rammrohr verfüllt wurde, kann dieses zurückgezogen werden, wobei der Beton aus dem Bohr- oder Rammrohr in den entstandenen Hohlraum im Baugrund fliesst und diesen bis auf ein gewünschtes Niveau auffüllt. Der Rückzug des zuvor eingedrehten Bohrrohrs erfolgt hierbei üblicherweise unter Rotation des Bohrrohrs um seine Längsachse, während der Rückzug des eingerammten Rammrohrs üblicherweise ohne Rotation des Rammrohrs erfolgt. Nach dem Aushärten des Betons liegt ein belastbarer, eventuell armierter, Gründungs- oder Ortbetonpfahl vor.

Das Eindrehen bzw. Einbohren eines Bohrrohrs sowie das Einrammen eines Rammrohrs in den Baugrund sind hinlänglich bekannte und vielfach praktizierte Verfahren in der Gründungstechnik. Das Eindrehen bzw. Einbohren eines Bohrrohrs lässt sich bei einem losen Baugrund wirtschaftlich umsetzen. Zudem erlaubt der Rückzug des Bohrrohrs unter Rotation die Erstellung einer speziellen Pfahlstruktur, wobei durch Ausnehmungen am Bohrrohr im Rückzugsverfahren eine spiralförmige Erweiterung des Hohlraums geschaffen wird. Durch die Verfüllung dieser spiralförmigen Erweiterung des Hohlraums mit Beton wird eine korrespondierende spiralförmige Aussenfläche des Gründungs- oder Ortbetonpfahls erzeugt, die den wirksamen Querschnitt des Gründungspfahls vergrössert und damit seine Belastbarkeit steigert.

Ein weniger loser, dicht gelagerten Baugrund, kann ein Eindrehen bzw. Einbohren eines Bohrrohrs verunmöglichen. Durch die hohen zu erreichenden Vertikalkräfte beim Einrammen eines Rammrohrs ist dieses Verfahren auch bei dichter gelagerten Baugründen anwendbar. Im Gegensatz zum Eindrehen bzw. Einbohren eines Bohrrohrs ist das Einrammen eines Rammrohrs jedoch zeitaufwändiger und geht mit einem höheren Mass an Störungen der Umwelt durch Lärmemissionen und/oder Erschütterungen einher.

Ausgehend von dem Stand der Technik liegt der vorliegenden Erfindung die Aufgabe zu Grunde, vorbesagte Nachteile zu minimieren und ein Verfahren zur effizienten Einbringung eines Bohr- oder Rammrohrs zu entwickeln, dass sowohl bei losen als auch dichter gelagerten Baugründen anwendbar ist und eine möglichst geringe Umweltbelastung durch Lärm und/oder Erschütterungen hervorruft. Ebenfalls Bestandteil der vorliegenden Erfindung ist eine Vorrichtung zur Umsetzung des erfindungsgemässen Verfahrens.

### Zusammenfassung der Erfindung

Nach der vorliegenden Erfindung werden die Ziele vor allem durch den Gegenstand der unabhängigen Ansprüche erreicht. Weitere vorteilhafte Ausführungsformen gehen zudem aus den abhängigen Ansprüchen und der Beschreibung hervor.

Insbesondere wird ein Aspekt der vorliegenden Erfindung dadurch erreicht, dass eine Vertiefung in einem Baugrund mittels Einbringens eines Dreh-Rammrohrs in einen Baugrund durch Eindrehen oder Einrammen des Dreh-Rammrohrs in den Baugrund erstellt wird, wobei
- ein Bohrantrieb eine Drehbewegung und eine vertikale Druckkraft auf das Dreh-Rammrohr überträgt, und
- eine Rammvorrichtung eine vertikale Druckkraft auf das Dreh-Rammrohr überträgt, und
- die Einbringmodalität des Dreh-Rammrohrs beliebig zwischen Eindrehen und Einrammen wechselbar ist.

Dank der beliebig wechselbaren Einbringmodalität ist das Verfahren wirtschaftlich in unterschiedlichen Situationen einsetzbar, wobei beispielsweise unterschiedliche Baugründe und/oder Vorgaben hinsichtlich der erlaubten Emissionen, insbesondere Lärmemissionen, in Betracht ziehbar sind.

In einer bevorzugten Ausführungsform des Verfahrens ist die Einbringmodalität des Dreh-Rammrohrs in Abhängigkeit des Baugrunds zwischen Eindrehen und Einrammen wechselbar. Hierbei ist es denkbar, dass der Baugrund über die Grundfläche von grossen Bauwerke verteilt unterschiedliche Beschaffenheiten aufweist und in bestimmten Bereichen ein Eindrehen des Dreh-Rammrohrs vorteilhaft ist, während in anderen Bereichen ein Einrammen des Dreh-Rammrohrs notwendig ist.

In einer weiteren Ausführungsform der Erfindung weist der Baugrund im Bereich der Einbringtiefe des Dreh-Rammrohrs mindestens zwei Bodenschichten mit voneinander unterschiedlicher Lagerungsdichte auf, wobei das Dreh-Rammrohr in eine lose Bodenschicht eines Baugrunds eindrehbar ist und sobald das Dreh-Rammrohr auf eine dichter gelagerte Bodenschicht stösst, ist das Dreh-Rammrohr in diese hinein oder durch diese hindurch rammbar. Ist eine dichter gelagerte Bodenschicht durchrammt und die Endtiefe noch nicht erreicht ist, ist das Dreh-Rammrohr durch weiteres Eindrehen tiefer in den Baugrund einbringbar. Dieses Vorgehen ist bei wiederholt wechselnden Bodenschichten auch iterativ möglich. Ebenso ist es möglich, dass eine dichter gelagerte Bodenschicht im Bereich der Endtiefe liegt, wobei das Dreh-Rammrohr dann nur in diese hinein aber nicht durch diese hindurch rammbar ist.

In vorteilhafter Weise verlaufen die longitudinale Achse des Dreh-Rammrohrs und die Rotationsachse des Bohrantriebs während des Rammvorgangs koaxial, sodass keine aufwändige, insbesondere zeitaufwändige, Entfernung des Bohrantriebs vom Dreh-Rammrohr beim Wechsel auf das Einrammen als Einbringmodalität des Dreh-Rammrohr notwendig wird. In weiter vorteilhafter Weise umfasst der Bohrantrieb eine Vorrichtung, die es erlaubt den Bohrantrieb während des Rammvorgangs im Wesentlich am Dreh-Rammrohr angeordnet zu belassen aber aus dem Kraftfluss der von der Rammvorrichtung erzeugten Vertikalkraft zu entkoppeln. Eine solche Vorrichtung wird im späteren Verlauf dieser Beschreibung präzisiert.

Ferner kann vorgesehen sein, dass die longitudinale Achse des Dreh-Rammrohrs und die Rotationsachse des Bohrantriebs und die Rammachse der Rammvorrichtung koaxial verlaufen, sodass der Aufwand für den Wechsel der Einbringmodalität von Eindrehen zu Einrammen oder umgekehrt auf ein Minimum reduziert und die Effizienz des Verfahrens gesteigert wird.

Eine weitere Ausführungsform des erfindungsgemässen Verfahrens sieht vor, dass die erzeugte Vertiefung zur Erstellung eines Gründungs- oder Ortbetonpfahls dient. Die Erstellung eines Gründungs- oder Ortbetonpfahls erfolgt hierbei auf bekannte Weise und ist nicht Gegenstand dieser Erfindung.

In vorteilhafter Weise kann das Eindrehen des Dreh-Rammrohrs und das Einrammen des Dreh-Rammrohrs im Wesentlichen zeitgleich stattfinden. Ein im Wesentlichen zeitgleiches Eindrehen und Einrammen des Dreh-Rammrohrs kann beispielsweise durch sehr geringe Wechselzeiten zwischen den Einbringmodalitäten oder durch eine kombinierte Bohrantriebs- und Rammvorrichtung oder durch weitere Optimierungen des erfindungsgemässen Verfahrens erzielt werden.

Nachdem die Einbringung des Dreh-Rammrohrs bis auf eine Endtiefe erfolgt ist, sieht eine zusätzliche Ausführungsform der Erfindung vor, dass das Dreh-Rammrohr unter Einfluss einer Drehbewegung um seine Längsachse und einer vertikalen Zugkraft, wobei diese vertikale Zugkraft der vertikalen Druckkraft zur Einbringung des Dreh-Rammrohrs in den Baugrund entgegengesetzt ist, aus dem Baugrund herausziehbar ist. Die Drehbewegung um die Längsachse des Dreh-Rammrohrs erleichtert hierbei den Rückzug des Dreh-Rammrohrs indem etwaige Anhaftungen des Baugrunds an das Dreh-Rammrohr reduziert werden. Zusätzlich sind durch den Rohrrückzug unter Drehung spezielle Formen der resultierenden Vertiefung gestaltbar, die vorteilhaft für die Erstellung eines Gründungs- oder Ortbetonpfahls sind. Ungeachtet dessen ist es jedoch auch denkbar, dass das Dreh-Rammrohr unter Einfluss einer vertikalen Zugkraft jedoch ohne eine Drehbewegung um seine Längsachse aus dem Baugrund herausziehbar ist.

Ein weiterer Aspekt der Erfindung wird erreicht durch eine Vorrichtung zum Einbringen eines Dreh-Rammrohrs in einen Baugrund nach dem zuvor beschriebenen Verfahren, umfassend
- einen Bohrantrieb, geeignet ein Dreh-Rammrohr unter Vertikaldruck in einen Baugrund einzudrehen, und
- eine Rammvorrichtung, geeignet ein Dreh-Rammrohr durch vertikale Krafteinwirkung in einen Baugrund einzurammen, und
- ein Stützelement (Mäkler), an dem der Bohrantrieb und die Rammvorrichtung anordenbar und vertikal bewegbar sind.

Insbesondere ist es mit einer solchen Vorrichtung möglich, ein Dreh-Rammrohr durch wechselndes Eindrehen und Einrammen in einen Baugrund einzubringen ohne auf mehrere Vorrichtungen zurückgreifen zu müssen, die jeweils nur auf das Eindrehen oder nur auf das Einrammen ausgelegt sind. Die Vorrichtung zum Einbringen eines Dreh-Rammrohrs in einen Baugrund kann zudem Instrumente zur Erfassung der Antriebskraft des Bohrantriebs und/oder zur Erfassung einer Torsion des Dreh-Rammrohrs und/oder zur Erfassung des Fortschritts der Einbringung des Dreh-Rammrohrs umfassen, wobei die von dem oder den Instrumenten erfassten Messwerte als Indikator für einen Wechsel des Einbringungsmodus verwendbar sind.

In einer Ausführungsform der Erfindung ist die Rammvorrichtung ein Fallgewicht, das von der Schwerkraft oder durch hydraulischen, pneumatischen oder elektrischen Antrieb beschleunigt auf ein Ende des Dreh-Rammrohrs fällt und so eine hohe vertikale Kraft zum Einrammen des Dreh-Rammrohrs erzeugt. Es sind jedoch auch andere Rammvorrichtungen, beispielsweise mit hydraulischer oder pneumatischer Erzeugung der Kraft zum Einrammen des Dreh-Rammrohrs, denkbar. Ebenso ist denkbar, dass die Rammvorrichtung über weitere Verbindungsmittel oder Zwischenstücke oder etc. mit dem Dreh-Rammrohr in Verbindung steht und nicht direkt auf dieses einwirkt.

Eine weitere Ausführungsform gemäss der Erfindung sieht vor, dass der Bohrantrieb und die Rammvorrichtung als eine Einheit ausgebildet sind.

In vorteilhafter Weise ist zudem der Bohrantrieb dazu geeignet, das Dreh-Rammrohr unter Vertikalzug aus dem Baugrund herauszudrehen.

In einer zusätzlichen Ausführungsform ist der Bohrantrieb derart gestaltet, dass der Bohrantrieb eine Klemmvorrichtung umfasst, wobei das Dreh-Rammrohr mittels dieser Klemmvorrichtung während des Bohrvorgangs klemmbar ist und während des Rammvorgangs von dieser Klemmvorrichtung und dem Bohrantrieb entkoppelbar ist.

Weitere Einzelheiten der Erfindung gehen aus der nun folgenden Beschreibung der bevorzugten Ausführungsformen des erfindungsgemässen Verfahrens und der erfindungsgemässen Vorrichtung hervor, welche in den beiliegenden Zeichnungen beispielhaft dargestellt sind. Aus der Beschreibung lassen sich die weiteren Vorteile der vorliegenden Erfindung entnehmen, sowie Anregungen und Vorschläge, wie der Erfindungsgegenstand im Rahmen des Beanspruchten abgeändert oder auch weiterentwickelt werden kann

### Kurzbeschreibung der Zeichnungen

Eine Ausführungsform der Erfindung wird nachfolgend anhand der beiliegenden Zeichnung beispielhaft näher erläutert.

Es zeigt
Figur 1 eine schematische Darstellung einer erfindungsgemässen Vorrichtung zum Einbringen eines Dreh-Rammrohrs in einen Baugrund,
Figur 2A bis 2D eine schematische Darstellung eines ersten, zweiten, dritten und vierten Schrittes der Einbringung eines Dreh-Rammrohrs in einen Baugrund nach einem erfindungsgemässen Verfahren zur Erstellung einer Vertiefung mittels Einbringens eines Dreh-Rammrohrs in einen Baugrund, und
Figur 3A und B eine schematische Darstellung eines ersten und zweiten Schrittes des Zurückziehens eines Dreh-Rammrohrs aus einem Baugrund nach einem erfindungsgemässen Verfahren zur Erstellung einer Vertiefung mittels Einbringens eines Dreh-Rammrohrs in einen Baugrund.

### Bevorzugte Ausführungsformen der Erfindung

Figur 1 zeigt eine schematische Darstellung einer Vorrichtung 1 zum Einbringen eines Dreh-Rammrohrs 2 in einen Baugrund 5, 6 zur Erstellung einer Vertiefung 7 umfassend einen Bohrantrieb 10, geeignet ein Dreh-Rammrohr 2 unter Vertikaldruck in einen Baugrund 5, 6 einzudrehen, und eine Rammvorrichtung 20, geeignet ein Dreh-Rammrohr 2 durch vertikale Krafteinwirkung in einen Baugrund 5,6 einzurammen, und ein Stützelement (Mäkler, 3), an dem der Bohrantrieb 10 und die Rammvorrichtung 20 anordenbar und vertikal bewegbar sind. An dem, dem Baugrund 5, 6 zugewandten, Ende des Dreh-Rammrohrs 2 ist eine Bohrspitze 8 angebracht, welche die Einbringung des Dreh-Rammrohrs 2 in den Baugrund 5, 6 erleichtert.

Wie in Figur 1 dargestellt, ist der Bohrantrieb 10 derart mit dem Dreh-Rammrohr 2 verbunden, dass das Dreh-Rammrohr 2 mittels des Bohrantriebs 10 in eine Rotationsbewegung um eine Rotationsachse (nicht dargestellt) des Bohrantriebs versetzbar ist. Gemäss der dargestellten, vorzugsweisen Ausführung verläuft die Rotationsachse des Bohrantriebs 10 koaxial mit der Längsachse 9 des Dreh-Rammrohrs 2. Der Bohrantrieb 10 umfasst Klemmmittel (nicht dargestellt), mit welchen Klemmmitteln das Dreh-Rammrohr 2 am Bohrantrieb 10 klemmbar ist, sodass das Dreh-Rammrohr 2 in eine Rotationsbewegung um die Rotationsachse des Bohrantriebs versetzbar ist und gleichzeitig gegenüber dem Bohrantrieb 10 in axialer Richtung fixiert ist.

Die Rammvorrichtung 20 ist derart relativ zum Dreh-Rammrohr 2 bewegbar am Mäkler (3) angeordnet, dass die Achse der Krafteinwirkung bei einer Rammbewegung, die Rammachse, durch die Rammvorrichtung 20 koaxial mit der Längsachse 9 des Dreh-Rammrohrs 2 verläuft. Auf diese Weise ist eine vertikale Druckkraft von der Rammvorrichtung 20 auf das Dreh-Rammrohr 2 übertragbar.

Der Mäkler 3 umfasst zudem eine Zugvorrichtung 4, über welche Zugvorrichtung 4 das Dreh-Rammrohr 2, der Bohrantrieb 10, die Rammvorrichtung 20 und/oder weitere am Mäkler 3 angeordnete Elemente entlang des Mäklers 3 bewegbar sind. Der Mäkler 3 kann zudem weitere Vorrichtungen, insbesondere hydraulische oder pneumatische Vorrichtungen umfassen, um insbesondere den Bohrantrieb 10 unter hohem Vertikaldruck in Richtung des Baugrund 5,6 zu bewegen.

Die Figuren 2A bis 2D und 3A und 3B zeigen schematisch eine Ausführungsform des erfindungsgemässen Verfahrens zur Erstellung einer Vertiefung in einem Baugrund 5, 6, welcher Baugrund 5, 6 einen ersten, losen Baugrund 5 sowie einen zweiten, dicht gelagerten Baugrund 6 umfasst.

In Figur 2A ist die Vorrichtung 1 umfassend einen Mäkler 3, eine Bohrantrieb 10 und eine Rammvorrichtung 20 in einer Ausgangsposition dargestellt. In dieser Ausgangsposition ist das Dreh-Rammrohr 2 durch den Bohrantrieb 10 geführt und die Rotationsachse des Bohrantriebs 10, die Rammachse der Rammvorrichtung 20 und die Längsachse des Dreh-Rammrohr 2 verlaufen koaxial. Der Bohrantrieb 10 ist am der Bohrspitze 8 gegenüberliegenden Ende des Dreh-Rammrohr 2 derart angeordnet, dass mittels des Bohrantriebs 10 das Dreh-Rammrohr 2 in eine Rotationsbewegung um dessen Längsachse versetzbar ist und Zug- und/oder Druckkräfte in axialer Richtung von dem Bohrantrieb 10 auf das Dreh-Rammrohr 2 übertragbar sind. Der Bohrantrieb 10 ist zudem mittels einer pneumatischen oder hydraulischen Vorrichtung (nicht dargestellt) unter hohem Vertikaldruck in Richtung des Baugrund 5,6 bewegbar, sodass das Dreh-Rammrohr 2 unter hohem Vertikaldruck in den losen Baugrund 5 eingedreht wird.

Figur 2B zeigt die Vorrichtung 1 mit dem Dreh-Rammrohr 2, welches Dreh-Rammrohr 2 bis zum Kontakt der Bohrspitze 8 mit dem dicht gelagerten Baugrund 6 in den losen Baugrund 5 eingedreht wurde. Wegen der Beschaffenheit des dicht gelagerten Baugrunds 6 ist eine weitere Einbringung des Dreh-Rammrohrs 2 durch Eindrehen nicht effizient. Der Bohrantrieb 10 wird derart von dem Dreh-Rammrohr 2 gelöst, dass dieser keine Kraft in axialer Richtung der Längsachse des Dreh-Rammrohr 2 mehr auf dieses überträgt und/oder von diesem aufnimmt, das Dreh-Rammrohr 2 jedoch noch gegen eine Bewegung des Dreh-Rammrohrs 2 orthogonal zur Längsachse des Dreh-Rammrohrs 2 stabilisiert.

Zur weiteren Einbringung des Dreh-Rammrohrs 2 in den dicht gelagerten Baugrund 6 ist die Rammvorrichtung 20 an dem der Bohrspitze 8 gegenüberliegenden Ende des Dreh-Rammrohrs 2 anordenbar. Ferner ist der Bohrantrieb 10 entlang des Mäklers 3 in Richtung des Baugrund 5, 6 absenkbar, wodurch ein Kontakt der Rammvorrichtung 20 mit dem Bohrantrieb 10 vermeidbar ist.

In Figur 2C ist die Vorrichtung 1 während des Einrammens des Dreh-Rammrohrs 2 in den dicht gelagerten Baugrund 6 dargestellt. Die Rammvorrichtung 20 beispielsweise als Fallgewicht ausgeführt und ist repetitiv entlang der Längsachse des Dreh-Rammrohrs 2 bewegbar, wobei bei jedem Fallen des Fallgewichts der Rammvorrichtung 20 eine vertikale Druckkraft auf das Dreh-Rammrohr 2 übertragen wird, welche dieses in den dicht gelagerten Baugrund 6 einrammt.

Sollten im Bereich der Einbringtiefe des Dreh-Rammrohrs 2 mehrere Wechsel von Baugründen mit unterschiedlicher Lagerungsdichte auftreten, kann wahlweise zwischen der Einbringung des Dreh-Rammrohrs 2 durch Eindrehen und Einrammen gewechselt werden. Die koaxiale Anordnung des Bohrantriebs 10, der Rammvorrichtung 20 und des Dreh-Rammrohrs 2 erlauben hierbei einen effizienten Wechsel zwischen dieses Einbringmodi ohne aufwendige Umrüstarbeiten.

Ab Erreichen einer Endtiefe, wie in Figur 2D gezeigt, erfolgt keine weitere Einbringung des Dreh-Rammrohrs 2 in den Baugrund 5, 6. Die Rammvorrichtung 20 ist entlang des Mäklers 3 von dem Dreh-Rammrohr 2 beabstandet angeordnet und der Bohrantrieb 10 ist erneut am der Bohrspitze 8 gegenüberliegenden Ende des Dreh-Rammrohrs 2 angeordnet und dieses zur axialen Kraftübertragung im Bohrantrieb 10 geklemmt. Figur 2D zeigt zudem einen Bewehrungskorb 31, der in das Innere des Dreh-Rammrohrs 2 eingebracht ist. Zur Erstellung eines Gründungs- oder Ortbetonpfahls wird das Dreh-Rammrohr 2 nach Einbringung des Bewehrungskorbs 31 mit Beton aufgefüllt.

Figur 3A zeigt die Vorrichtung 1 während des Rückzugs des Dreh-Rammrohrs 2, nachdem der Bewehrungskorb 31 und der Beton 30 in das Dreh-Rammrohr 2 eingebracht wurden. Hierzu ist das Dreh-Rammrohr 2 mittels des Bohrantriebs 10 in eine Rotation um die Längsachse des Dreh-Rammrohrs 2 versetzbar. Gleichzeitig ist der Bohrantrieb 10 mittels einer pneumatischen oder hydraulischen Vorrichtung (nicht dargestellt) oder der Zugvorrichtung 4 vom Baugrund 5, 6 weg bewegbar, wodurch das Dreh-Rammrohr 2 spiralförmig aus dem Baugrund 5, 6 zurückgezogen wird.

In Figur 3B ist die Vorrichtung 1 nach vollendeter Erstellung eines Ortbeton- oder Gründungspfahls dargestellt, wobei das Dreh-Rammrohr 2 vollständig aus dem Baugrund 5, 6 zurückgezogen ist und die Bohrspitze 8, der Bewehrungskorb 31 und Beton 30 im Baugrund 5,6 verbleiben.

## Patentansprüche

1. Verfahren (100) zur Erstellung einer Vertiefung (7) mittels Einbringens eines Dreh-Rammrohrs (2) in einen Baugrund (5, 6) durch Eindrehen oder Einrammen des Dreh-Rammrohrs (2) in den Baugrund (5, 6), **dadurch gekennzeichnet, dass**
• ein Bohrantrieb (10) eine Drehbewegung und eine vertikale Druckkraft auf das Dreh-Rammrohr (2) überträgt, und
• eine Rammvorrichtung (20) eine vertikale Druckkraft auf das Dreh-Rammrohr (2) überträgt, und
• die Einbringmodalität des Dreh-Rammrohrs (2) beliebig zwischen Eindrehen und Einrammen wechselbar ist.

2. Verfahren (100) nach Anspruch 1, **dadurch gekennzeichnet, dass** die Einbringmodalität des Dreh-Rammrohrs (2) in Abhängigkeit des Baugrunds (5, 6) zwischen Eindrehen und Einrammen wechselbar ist.

3. Verfahren (100) nach Anspruch 1 oder 2, **dadurch gekennzeichnet, dass** der Baugrund (5, 6) im Bereich der Einbringtiefe des Dreh-Rammrohrs (2) mindestens zwei Bodenschichten mit voneinander unterschiedlicher Lagerungsdichte aufweist.

4. Verfahren (100) nach einem der Anspruch 1 bis 3, **dadurch gekennzeichnet, dass** die longitudinale Achse (9) des Dreh-Rammrohrs (2) und die Rotationsachse des Bohrantriebs (10) während des Rammvorgangs koaxial verlaufen.

5. Verfahren (100) nach einem der Ansprüche 1 bis 4, **dadurch gekennzeichnet, dass** die longitudinale Achse (9) des Dreh-Rammrohrs (2) und die Rotationsachse des Bohrantriebs (10) und die Rammachse der Rammvorrichtung (20) koaxial verlaufen.

6. Verfahren (100) nach einem der vorhergehenden Ansprüche, **dadurch gekennzeichnet, dass** die erzeugte Vertiefung (7) zur Erstellung eines Gründungs- oder Ortbetonpfahls dient.

7. Verfahren (100) nach einem der vorhergehenden Ansprüche, **dadurch gekennzeichnet, dass** das Eindrehen des Dreh-Rammrohrs (2) und das Einrammen des Dreh-Rammrohrs (2) im Wesentlichen zeitgleich stattfinden.

8. Verfahren (100) nach einem der vorhergehenden Ansprüche, **dadurch gekennzeichnet, dass** das Dreh-Rammrohr (2) unter Einfluss einer Drehbewegung um seine Längsachse (9) und einer vertikalen Zugkraft, wobei diese vertikale Zugkraft der vertikalen Druckkraft zur Einbringung des Dreh-Rammrohrs (2) in den Baugrund entgegengesetzt ist, aus dem Baugrund (5, 6) herausziehbar ist.

9. Vorrichtung (1) zum Einbringen eines Dreh-Rammrohrs (2) in einen Baugrund (5, 6) nach einem der vorhergehenden Ansprüche, umfassend
• einen Bohrantrieb (10), geeignet ein Dreh-Rammrohr (2) unter Vertikaldruck in einen Baugrund (5, 6) einzudrehen, und
• eine Rammvorrichtung (20), geeignet ein Dreh-Rammrohr (2) durch vertikale Krafteinwirkung in einen Baugrund (5, 6) einzurammen, und
• ein Stützelement (Mäkler, 3), an dem der Bohrantrieb (10) und die Rammvorrichtung (20) anordenbar und vertikal bewegbar sind.

10. Vorrichtung (1) nach Anspruch 9, **dadurch gekennzeichnet, dass** die Rammvorrichtung (20) ein Fallgewicht ist.

11. Vorrichtung (1) nach einem der Ansprüche 9 oder 10, **dadurch gekennzeichnet, dass** der Bohrantrieb (10) und die Rammvorrichtung (20) als eine Einheit ausgebildet sind.

12. Vorrichtung (1) nach einem der Ansprüche 9 bis 11, **dadurch gekennzeichnet, dass** der Bohrantrieb (10) dazu geeignet ist, das Dreh-Rammrohr (2) unter Vertikalzug aus dem Baugrund (5, 6) herauszudrehen.

13. Vorrichtung (1) nach einem der Ansprüche 9 bis 12, **dadurch gekennzeichnet, dass** der Bohrantrieb (10) eine Klemmvorrichtung umfasst, wobei das Dreh-Rammrohr (2) mittels dieser Klemmvorrichtung während des Bohrvorgangs klemmbar ist und während des Rammvorgangs von dieser Klemmvorrichtung und dem Bohrantrieb (10) entkoppelbar ist.

14. Vorrichtung (1) nach einem der Ansprüche 9 bis 13, **dadurch gekennzeichnet, dass** das Dreh-Rammrohr (2), der Bohrantrieb (10) und die Rammvorrichtung (20) derart zueinander anordenbar sind, dass die longitudinale Achse (9) des Dreh-Rammrohrs (2) und die Rotationsachse des Bohrantriebs (10) und die Rammachse der Rammvorrichtung (20) koaxial verlaufen.

## Geänderte Patentansprüche

### Geänderte Patentansprüche gemäss Regel 137(2) EPÜ.

1. Verfahren (100) zur Erstellung einer Vertiefung (7) mittels Einbringens eines Dreh-Rammrohrs (2) in einen Baugrund (5, 6) durch Eindrehen oder Einrammen des Dreh-Rammrohrs (2) in den Baugrund (5, 6), wobei
• ein Bohrantrieb (10) eine Drehbewegung und eine vertikale Druckkraft auf das Dreh-Rammrohr (2) überträgt, und
• eine Rammvorrichtung (20) eine vertikale Druckkraft auf das Dreh-Rammrohr (2) überträgt, und
• die Einbringmodalität des Dreh-Rammrohrs (2) beliebig zwischen Eindrehen und Einrammen wechselbar ist,
und **dadurch gekennzeichnet, dass** das Dreh-Rammrohr (2) durch den Bohrantrieb (10) geführt ist.

2. Verfahren (100) nach Anspruch 1, **dadurch gekennzeichnet, dass** die Einbringmodalität des Dreh-Rammrohrs (2) in Abhängigkeit des Baugrunds (5, 6) zwischen Eindrehen und Einrammen wechselbar ist.

3. Verfahren (100) nach Anspruch 1 oder 2, **dadurch gekennzeichnet, dass** der Baugrund (5, 6) im Bereich der Einbringtiefe des Dreh-Rammrohrs (2) mindestens zwei Bodenschichten mit voneinander unterschiedlicher Lagerungsdichte aufweist.

4. Verfahren (100) nach einem der Anspruch 1 bis 3, **dadurch gekennzeichnet, dass** die longitudinale Achse (9) des Dreh-Rammrohrs (2) und die Rotationsachse des Bohrantriebs (10) während des Rammvorgangs koaxial verlaufen.

5. Verfahren (100) nach einem der Ansprüche 1 bis 4, **dadurch gekennzeichnet, dass** die longitudinale Achse (9) des Dreh-Rammrohrs (2) und die Rotationsachse des Bohrantriebs (10) und die Rammachse der Rammvorrichtung (20) koaxial verlaufen.

6. Verfahren (100) nach einem der vorhergehenden Ansprüche, **dadurch gekennzeichnet, dass** die erzeugte Vertiefung (7) zur Erstellung eines Gründungs- oder Ortbetonpfahls dient.

7. Verfahren (100) nach einem der vorhergehenden Ansprüche, **dadurch gekennzeichnet, dass** das Eindrehen des Dreh-Rammrohrs (2) und das Einrammen des Dreh-Rammrohrs (2) im Wesentlichen zeitgleich stattfinden.

8. Verfahren (100) nach einem der vorhergehenden Ansprüche, **dadurch gekennzeichnet, dass** das Dreh-Rammrohr (2) unter Einfluss einer Drehbewegung um seine Längsachse (9) und einer vertikalen Zugkraft, wobei diese vertikale Zugkraft der vertikalen Druckkraft zur Einbringung des Dreh-Rammrohrs (2) in den Baugrund entgegengesetzt ist, aus dem Baugrund (5, 6) herausziehbar ist.

9. Vorrichtung (1) zum Einbringen eines Dreh-Rammrohrs (2) in einen Baugrund (5, 6) nach einem der vorhergehenden Ansprüche, umfassend
• einen Bohrantrieb (10), geeignet ein Dreh-Rammrohr (2) unter Vertikaldruck in einen Baugrund (5, 6) einzudrehen, und
• eine Rammvorrichtung (20), geeignet ein Dreh-Rammrohr (2) durch vertikale Krafteinwirkung in einen Baugrund (5, 6) einzurammen, und
• ein Stützelement (Mäkler, 3), an dem der Bohrantrieb (10) und die Rammvorrichtung (20) anordenbar und vertikal bewegbar sind,
und **dadurch gekennzeichnet, dass** das Dreh-Rammrohr (2) durch den Bohrantrieb (10) geführt ist.

10. Vorrichtung (1) nach Anspruch 9, **dadurch gekennzeichnet, dass** die Rammvorrichtung (20) ein Fallgewicht ist.

11. Vorrichtung (1) nach einem der Ansprüche 9 oder 10, **dadurch gekennzeichnet, dass** der Bohrantrieb (10) und die Rammvorrichtung (20) als eine Einheit ausgebildet sind.

12. Vorrichtung (1) nach einem der Ansprüche 9 bis 11, **dadurch gekennzeichnet, dass** der Bohrantrieb (10) dazu geeignet ist, das Dreh-Rammrohr (2) unter Vertikalzug aus dem Baugrund (5, 6) herauszudrehen.

13. Vorrichtung (1) nach einem der Ansprüche 9 bis 12, **dadurch gekennzeichnet, dass** der Bohrantrieb (10) eine Klemmvorrichtung umfasst, wobei das Dreh-Rammrohr (2) mittels dieser Klemmvorrichtung während des Bohrvorgangs klemmbar ist und während des Rammvorgangs von dieser Klemmvorrichtung und dem Bohrantrieb (10) entkoppelbar ist.

14. Vorrichtung (1) nach einem der Ansprüche 9 bis 13, **dadurch gekennzeichnet, dass** das Dreh-Rammrohr (2), der Bohrantrieb (10) und die Rammvorrichtung (20) derart zueinander anordenbar sind, dass die longitudinale Achse (9) des Dreh-Rammrohrs (2) und die Rotationsachse des Bohrantriebs (10) und die Rammachse der Rammvorrichtung (20) koaxial verlaufen.
